# EUROPÄISCHE PATENTSCHRIFT

(11) **EP 1 055 270 B1**
(45) Veröffentlichungstag und Bekanntmachung des Hinweises auf die Patenterteilung: **22.05.2002**
(21) Anmeldenummer: 99910209.8
(22) Anmeldetag: 09.02.1999
(51) Int. Cl.: H01R 33/22, H01R 33/46

(54) **LAMPENFASSUNG**
LAMP SOCKET
DOUILLE DE LAMPE

(30) Priorität: 10.02.1998 DE 19805258
(43) Veröffentlichungstag der Anmeldung: 29.11.2000
(73) Patentinhaber: HOLZER, Walter, Prof. Dr.h.c.Ing., 88709 Meersburg (DE)
(72) Erfinder: HOLZER, Walter, Prof. Dr.h.c.Ing., 88709 Meersburg (DE)
(74) Vertreter: Riebling, Peter, Dr.-Ing.
(86) Internationale Anmeldenummer: EP9900836
(87) Internationale Veröffentlichungsnummer: WO9941811

(56) Entgegenhaltungen:
- DE-A- 19 723 029
- DE-C- 117 658
- DE-C- 127 995
- DE-C- 480 775
- US-A- 1 519 923

## Beschreibung

Seit über 100 Jahren sind Glühlampen mit der sogenannten Edison-Schraubfassung in Gebrauch. Eine einzige spätere Lösung, die sogenannte Bajonett-Fassung, wurde für Wohnraumbeleuchtungen in größeren Mengen eingesetzt. Selbst bei den modernen Energiesparlampen hat man die Edison- und Bajonettsockel beibehalten, um sie mit den "altbewährten Lampen austauschbar zu machen. Notgedrungen haben sogar alle Prüfstellen weltweit den Gebrauch der an sich lebensgefährdenden Fassungen toleriert, denn es gab einfach keine Lösungen, welche den Vorstellungen der zuständigen Gremien genügten. Diese Bedingungen, wie ein künftiges berührungssicheres Sockel-/Fassungssystem aussehen sollte, sind zwar seit zwanzig Jahren in Normvorschlägen definiert, aber erst 1997 wurde eine alle Anforderungen erfüllende Lösung bekannt und zum Patent angemeldet (DPA 197 23 029.6). Aber auch diese Lösung konnte noch nicht auf breiter Ebene eingeführt werden, da die Voraussetzungen zur Produktionsumstellung riesige Kosten erfordern. Überdies ist eine solche Umstellung auf ein neues System mit dem Wunsch verbunden, auch andere störende Faktoren zu beseitigen oder zumindest zu vermindern.

Aus der US1,519,923, die den Oberbegriff von Anspruch 1 bildet, geht dazu eine Lampenfassung mit Schraubgewinde nach Edison hervor, die zentral im Gehäuse ein Kontaktsystem und um den Schutzkragen herum verteilt angeordnet nicht berührungsgeschütze Kontakte aufweist.

Aus der DE 197 23 029 A1, die auf den Anmelder zurückgeht, sind ein Verfahren und eine Einrichtung zur Rasterung von elektrischen Steckverbindungen, insbesondere für Lampen bekannt, die jedoch noch eine bis dato bekannte Bauhöhe aufweist.

Aufgabe der vorliegenden Erfindung ist es, neue, insbesondere berührungssichere Fassungen weiter zu verbessern, vor allem in bezug auf Einbaugröße und Anwendungsfreundlichkeit. Dies wird durch mehrere Maßnahmen erreicht. Hauptziel ist die Verkürzung der neuen Fassung, verglichen mit den bisherigen, um die größere Länge der Energiesparlampen im Vergleich zu Allgebrauchs-Glühlampen zumindest teilweise auszugleichen.

Das wird erfindungsgemäß mit den zusätzlichen Merkmalen gemäß dem Kennzeichenteil von Anspruch 1 erreicht.

Die Lösung, die Netzleitungen axial zuzuführen, begünstigt den Einbau erfindungsgemäßer Fassungen in Leuchten.

Eine weitere Verbesserung besteht darin, daß eine zur Befestigung der Fassung z.B. an einer Wand, dienende Grundplatte mit einer zentralen Zuführung für die Netzleitungen versehen ist und Kanäle oder Hohlräume zur Aufnahme der Drähte, die zu den ringförmig angeordneten Anschlußklemmen führen, vorhanden sind.

Die Zuführung ist mit einem Rohrgewinde versehen, um die neue Fassung in bisher üblicher Art auch auf ein Rohr aufschrauben zu können.

Durch die erfindungsgemäße Bauform der ringförmig angeordneten Anschlußklemmen ergibt sich eine wesentliche Verkürzung, durch die allerdings die Verwendung genormter Teile nicht verloren gehen sollte. Daher wird erfindungsgemäß vorgeschlagen, auch bei der neuen Fassung am Umfang der Fassung entsprechende Gewinde wie bei den bisherigen Fassungen anzubringen. Eine besonders vorteilhafte Ausführung besteht darin, nicht nur ein Gewinde am äußeren Umfang der Fassung, sondern auch ein zweites Gewinde am Schutzkragen vorzusehen.

Es wird erfindungsgemäß vorgeschlagen, beide Gewinde auf demselben Fassungsteil, dem Gehäuse, anzuordnen, wodurch sich eine einfache Gestaltung der Spritzwerkzeuge ergibt.

Da die Erfindung eine einfache Montage anstrebt, wird vorgeschlagen, die von außen gut zugänglichen Anschlußklemmen mit einer Abdeckung zu versehen, welche alle spannungsführenden Teile umhüllt und die einfach aufsteckbar, aber vorschriftsgemäß nur mit einem Werkzeug abnehmbar ist.

Um eine universelle Montage zu ermöglichen, wird empfohlen, in der Grundplatte auch weitere Befestigungsmöglichkeiten vorzusehen z.B. Löcher, die eine Befestigung mittels Schrauben an einer Wand gestatten.

Die Verwendung von schraubenlosen Klemmen und Schnappverbindungen zwischen Gehäuse, Grundplatte und Deckel vereinfacht die neue Fassung.

Die nachstehend beschriebenen Figuren 4-8 sind als ein schematisches Beispiel zu sehen, um den Erfindungsgedanken besser zu verstehen. Das Beispiel ist in keiner Art als beschränkend aufzufassen, da überdies aus den Zeichnungen weitere Erfindungsmerkmale und Anregungen zu entnehmen sind.

Die Abbildungen Fig. 1 bis 3 zeigen als Beispiel eine Fassung ohne vesentliche Merkmale der Erfindung, für Lampen mit einem herkömmlichen Edison-Schraubsockel.
Fig. 1 zeigt eine seitliche Ansicht der Fassung mit aufgesetztem Schutzdeckel,
Fig. 2 einen Schnitt durch diese Fassung und
Fig. 3 eine Draufsicht bei abgenommenem Schutzdeckel.
Die Fig. 4 bis 8 zeigen ein Beispiel einer erfindungsgemäßen Fassung mit einem berührungssicheren Kontaktsystem, entsprechend etwa der Deutschen Patentanmeldung 197 23 029.6.
Fig. 5 stellt einen Schnitt durch eine solche Fassung dar und
Fig. 6 gibt eine Draufsicht auf diese Fassung bei abgenommenem Schutzdeckel.
Fig. 7 und 7a zeigen den zu der Fassung passenden Lampensockel in Grund- und Aufriß.
Fig. 8 ist eine Ansicht der Fassung mit aufgesetztem Schutzdeckel.

Im einzelnen sind aus den Abbildungen folgende Details zu erkennen:

Die Bauhöhe der Fassung gemäß Fig. 1 und 2 ist praktisch weniger als die Hälfte der bisher üblichen Fassungen, bei denen die Anschlußkontakte axial hinter dem Kontaktsystem angeordnet sind. Die Möglichkeit, sowohl am Schutzkragen (2) als auch am äußeren Umfang des Gehäuses ein Außengewinde (8) vorzusehen, macht diese neue Fassung kompatibel mit fast allen derzeit gebräuchlichen Fassungen. So kann z.B. das Gewinde (7) am Schutzkragen (2) den international genormten Abmessungen einer Edison-Fassung E14 entsprechen und das Außengewinde (8) kann den Abmessungen des ebenfalls weltweit genormten Edison-Schraubgewindes E27 entsprechen. Leuchten mit einer erfindungsgemäßen Fassung könnten sowohl mit dem Zubehör für das E14- als auch für das E27-System kompatibel verwendet werden.

Der Schnitt Fig. 2 durch diese Fassung zeigt den einfachen Aufbau mit einem zentralen Schraubgewinde (12) für Lampen mit E14-Sockel. Der Bodenkontakt (17) ist als einfaches Stanzteil ausgeführt und ist in Verbindung mit der Kontaktfeder (19) als schraubenlose Anschlußklemme gestaltet. Ebenso verhält es sich mit dem Seitenkontakt (18), der - mit einer Kontaktfeder (19) ausgestattet - ebenfalls eine schraubenlose Anschlußklemme darstellt. Durch die Löcher (11) können die Netzleitungen (13) eingesteckt werden, wobei das danebenliegende Loch (11) dazu dienen kann, die Kontaktfedern (19) mit einem Stift zurückzudrücken, um die Drahtverbindung wieder zu lösen.

Das zentral angeordnete Kontaktsystem zur Aufnahme des Lampensockels trägt am Schutzkragen (2) ein Gewinde (7), um gegebenenfalls Zubehör, wie Lampenschirme u.ä. befestigen zu können. Solches Zubehör ist überall auf dem Weltmarkt vorhanden und genormt und die als Beispiel dargestellte Fassung ist mit dem Zubehör für E14-Fassungen kompatibel.

Zusätzlich ist auf dem größten Durchmesser der Fassung ein Außengewinde (8) vorgesehen, das z.B. den Normen für ein Edison-Schraubgewinde E27 entspricht. Dadurch wird diese Fassung auch für alles Zubehör kompatibel, das für Fassungen E27 auf dem Markt ist.

Der Vorteil für die Leuchtenhersteller ist offensichtlich. Mit einer einzigen Fassung mit extrem niedriger Bauhöhe kann man das gesamte Zubehör für die bisherigen Fassungen E14 und E27 verwenden.

Die Montage der neuen Fassungen ist extrem einfach, besteht sie doch grundsätzlich nur aus drei Kunststoffbauteilen, nämlich dem Gehäuse (1), der Grundplatte (10) und einem Schutzdeckel (9), der die angeschlossenen, am Ende abisolierten Leitungsadern (28) vor Berührung schützt, wie in Fig. 6 dargestellt.

Die Netzleitungen können z.B. durch Löcher (20) axial in die Fassung eingeführt werden, wobei auch die Löcher (21) zur Befestigung der Fassung, z.B. an einer Wand, nicht über das Außengewinde (8) hinausragen. Sowohl die Befestigungslöcher (21) als auch die Löcher (20) für die Netzleitungen werden nach erfolgter Installation durch den Schutzdeckel (9) umhüllt.

Die in den Fig. 4 bis 8 dargestellte berührungssichere Fassung ist ein schematisches Beispiel zur Erläuterung des Erfindungsgedankens. In der Schnittzeichnung Fig. 4 ist dargestellt, wie eine Lampe mit einem berührungssicheren Lampensockel (16) eingesetzt werden kann. Zum besseren Verständnis ist in Fig. 7 und Fig. 7a ein Grundriß und Aufriß eines solchen Lampensockels (16) als Beispiel dargestellt. Es handelt sich in diesem Fall um einen Stiftsockel mit vier Sockelstiften (22), die in einem Sockelansatz (26) gefaßt sind. Rastprofile (25) am Sockelansatz sichern die Lampe nach dem Einsetzen im Zusammenwirken mit federnden Rasten (24), wie in Fig. 4 dargestellt. Der Lampensockel (16) mit seinem Rastprofil (25) ist in Fig. 4 mit gestrichelten Linien eingetragen. Der Lampensockel (16) liegt nach Einsetzen der Lampe auf dem Schutzkragen (2) auf. Damit wird das bei den bisherigen Fassungen oft beobachtete Eindringen von Staub oder sogar von Insekten zuverlässig vermieden.

In Fig. 5 ist ein Schnitt durch das Kontaktsystem dargestellt. Die federnden Kontakte (4) liegen nach dem Einsetzen der Lampe an den Sockelstiften (22) an, welche durch die Löcher (23) hindurchragen. Die spannungsführenden federnden Kontakte (4) liegen vorschriftsmäßig hinter den Löchern (23) und sind selbst beim Lampenwechsel berührungssicher.

In diesem Beispiel sind die Anschlußklemmen (3) als schraubenlose Klemmen beispielsweise dargestellt, wobei auch hier die Kontaktfedern (19) die blanken Enden der isolierten Leitungsadern (28), die durch die Löcher (11) gesteckt werden, zuverlässig klemmen. In Fig. 4 ist schematisch dargestellt, wie die Netzleitung (13) mit den isolierten Leitungsadern (28) zentral in die Grundplatte (10) eingesetzt wird, wobei in diesem Beispiel die zentrale Einführung als Rohrgewinde (5) gestaltet ist, die eine Montage der Fassung an einem Rohrende entsprechenden Durchmessers gestattet, wie es in der Leuchtenindustrie weltweit üblich ist.

Um die Montage zu erleichtern, kann ― von außen zugänglich ― eine Montageöffnung (29) vorgesehen werden, die das Einschieben der isolierten Leitungsadern (28) in die Kanäle (6) erleichtert.

Nach beendeter Montage wird auf die Fassung gemäß Fig. 6 der Schutzdeckel (9) aufgesetzt und z.B. mit zwei Deckelschrauben (14) befestigt. Die dazu gehörigen Gewinde (15) sind im Gehäuse (1) vorgesehen. Selbstverständlich ist auch in diesem Fall eine Schnappverbindung, die nur mit einem Werkzeug gelöst werden kann, möglich, um die Montage des Schutzdeckels (9) noch einfacher zu gestalten. Das Gleiche gilt übrigens auch für den Zusammenbau der Grundplatte (10) mit dem Gehäuse (1). Die Aussparungen (27) dienen eventuell einer Positionierung des Schutzdeckels (9), der auch entsprechende Ansätze (30), wie in Fig. 1 dargestellt, haben kann.

Die als Beispiel in den Figure 4-8 schematisch dargestellte erfindungsgemäße Fassunge kann selbstverständlich den Erfindungsgedanken nicht erschöpfend beschreiben. Alle Teile können, abweichend von diesen Beispielen, konstruktiv anders gestaltet werden. Das gilt für die Kontakte ebenso wie für das Rastsystem und die Anschlußklemmen. Das dargestellte Beispiel dient ausschließlich dem besseren Verständnis der Erfindung.

## Patentansprüche

1. Lampenfassung für Glühlampen und Energiesparlampen mit integriertem Vorschaltgerät, bestehend aus einem in einem Gehäuse angeordneten Kontaktsystem zur Verbindung mit der Lampe, das von einem Schutzkragen umgeben ist und mindestens zwei Anschlussklemmen für die Netzleitungen vorhanden sind, wobei das Kontaktsystem zentral im Gehäuse angeordnet ist, und die Anschlussklemmen außerhalb des Schutzkragens ringförmig um das Kontaktsystem angeordnet sind **dadurch gekennzeichnet, dass** das Kontaktsystem (4) als berührungssicheres System ausgebildet ist, wobei die Netzleitungen (13) axial zuführbar sind, und eine Grundplatte (10) zum Abschluss des Gehäuses (1) mit einer zentralen Zuführung mit einem Rohrgewinde (5) für die Netzleitungen (13) vorhanden ist, und Kanäle (6) die Verbindung der Netzleitungen (13) mit den ringförmig angeordneten Anschlussklemmen (3) gestatten.

2. Lampenfassung nach Anspruch 1, **dadurch gekennzeichnet, dass** die Fassung am äußeren Umfang und/oder am Schutzkragen (2) ein Gewinde aufweist.

3. Lampenfassung nach einem der vorstehenden Ansprüche, **dadurch gekennzeichnet, dass** der Schutzkragen (2) Teil des Gehäuses (1) ist und die Gewinde am Schutzkragen (2) und auch das Gewinde am äußeren Umfang der Fassung auf dem Gehäuse (1) angeordnet sind.

4. Lampenfassung nach einem der vorstehenden Ansprüche, **dadurch gekennzeichnet, dass** die Anschlussklemmen (3) mittels einer Abdeckung (9) berührungssicher ausgebildet sind.

5. Lampenfassung nach einem der vorstehenden Ansprüche, **dadurch gekennzeichnet, dass** die Abdeckung (9) als Umhüllung der spannungsführenden Teile (3, 4) nur mit Werkzeugen abnehmbar ist.

6. Lampenfassung nach einem der vorstehenden Ansprüche, **dadurch gekennzeichnet, dass** an der Grundplatte (10) weitere Mittel (5, 21) zur Befestigung der Fassung z. B. an Wandflächen vorhanden sind.

## Claims

1. Lamp socket for incandescent lamps and energy-saving lamps with integrated ballast, comprising a contact system, arranged in a housing, for connection with the lamp, wherein the contact system is surrounded by a protective collar, at least two connecting terminals are provided for the mains leads, the contact system is arranged centrally in the housing, and the connecting terminals are arranged outside the protective collar in a ring around the contact system, **characterized in that** the contact system (4) is designed as a shock-proof system with the mains leads (13) led in axially, and a baseplate (10) to close off the housing (1) with a central lead-in with a pipe thread (5) for the mains leads (13) is provided, and passageways (6) allow the mains leads (13) to be connected to the terminals (3) arranged in a ring.

2. Lamp socket according to Claim 1, **characterized in that** the socket has a screw thread on the outer circumference and/or on the protective collar (2).

3. Lamp socket according to either of the preceding claims, **characterized in that** the protective collar (2) is part of the housing (1) and both the screw thread on the protective collar (2) and the screw thread on the outer circumference of the socket are arranged on the housing (1).

4. Lamp socket according to any one of the preceding claims, **characterized in that** the connecting terminals (3) are rendered shock-proof by means of a cover (9).

5. Lamp socket according to any one of the preceding claims, **characterized in that** the cover (9) enclosing the live parts (3, 4) is removable only with tools.

6. Lamp socket according to any one of the preceding claims, **characterized in that** further means (5, 21) for mounting the socket e.g. on wall surfaces are provided on the baseplate (10).

## Revendications

1. Douille de lampe pour lampes à incandescence et lampes économisant l'énergie à ballast intégré, comprenant un système de contact disposé dans une enveloppe, à relier à la lampe et entouré par une collerette de protection, et au moins deux bornes pour les lignes d'alimentation, le système de contact étant disposé de façon centrale dans l'enveloppe tandis que les bornes sont disposées suivant une forme annulaire autour du système de contact, à l'extérieur de la collerette, **caractérisée en ce que** le système de contact (4) est conçu comme un système protégé contre les contacts accidentels, étant précisé que les lignes d'alimentation (13) peuvent être amenées axialement et qu'il est prévu une plaque de base (10) pour fermer l'enveloppe (1), avec une amenée centrale pourvue d'un filetage tubulaire (5) pour les lignes d'alimentation (13), et que des conduits (6) permettent de relier les lignes d'alimentation (13) aux bornes (3) disposées suivant une forme annulaire.

2. Douille de lampe selon la revendication 1, **caractérisée en ce qu'**elle présente un filetage sur sa circonférence extérieure et/ou sur la collerette de protection (2).

3. Douille de lampe selon l'une des revendications précédentes, **caractérisée en ce que** la collerette de protection (2) fait partie de l'enveloppe (1) et les filetages prévus sur la collerette de protection (2) ainsi que le filetage prévu sur la circonférence extérieure de la douille sont disposés sur l'enveloppe (1).

4. Douille de lampe selon l'une des revendications précédentes, **caractérisée en ce que** les bornes (3) sont protégées contre les contacts accidentels grâce à un recouvrement (9).

5. Douille de lampe selon l'une des revendications précédentes, **caractérisée en ce que** le recouvrement (9), comme gaine des éléments sous tension (3, 4), ne peut être enlevé qu'avec des outils.

6. Douille de lampe selon l'une des revendications précédentes, **caractérisée en ce qu'**il est prévu sur la plaque de base (10) d'autres moyens (5, 21) pour fixer la douille à des surfaces de paroi, par exemple.
